# FASCICULE DE BREVET EUROPEEN

(11) **EP 2 300 171 B1**
(45) Date de publication et mention de la délivrance du brevet: **26.09.2012**
(21) Numéro de dépôt: 08874377.8
(22) Date de dépôt: 20.05.2008
(51) Int. Cl.: B05B 11/02

(54) **AMELIORATION D'UNE POMPE POUR DISTRIBUTEUR A RESERVOIR SANS AIR**
VERBESSERTE PUMPE FÜR EINEN VERTEILER MIT LUFTLOSEM BEHÄLTER
IMPROVED PUMP FOR AN AIRLESS-RESERVOIR DISTRIBUTOR

(43) Date de publication de la demande: 30.03.2011
(73) Titulaire: Poizot, Francis, 92380 Garches (FR); Sannier, Gérard, 76200 Dieppe (FR)
(72) Inventeur: Poizot, Francis, 92380 Garches (FR); Sannier, Gérard, 76200 Dieppe (FR)
(74) Mandataire: Debay, Yves
(86) Numéro de dépôt international: PCT/FR2008/000693
(87) Numéro de publication internationale: WO 2009/141511

(56) Documents cités:
- EP-A- 0 171 462
- EP-A2- 2 164 645
- FR-A- 2 380 077
- JP-A- 2002 011 390
- US-A1- 2006 071 030

## Description

L'invention concerne le domaine des distributeurs pour des produits à viscosité moyenne ou haute, comme par exemple des produits cosmétiques, de type gel ou crème, nécessitant d'être conservés à l'abri de l'air. L'invention concerne plus particulièrement une pompe améliorée, alimentée par exemple, par un réservoir de contenance variable à piston.

Il existe des distributeurs à réservoir de contenance variable, sans air, dits « airless », comprenant un soufflet élastique comme élément moteur pour le pompage, comme par example EP 0171462 . Le brevet EP 0 738 543 décrit, par exemple, un distributeur pour produit visqueux comprenant un réservoir sans air, permettant de conserver le produit à distribuer, à l'abris de l'air. Les contraintes d'étanchéité imposent cependant un agencement de nombreuses pièces pour réaliser une étanchéité de la chambre de pompage. Le nombre important de pièces augmente le coût de fabrication et augmente aussi la difficulté et le temps de montage du distributeur.

La présente invention a pour but de pallier à un ou plusieurs des inconvénients de l'art antérieur, en proposant un dispositif de pompage amélioré permettant une bonne étanchéité, notamment de la chambre de pompage, tout en diminuant son nombre de pièces constitutives.

Cet objectif est atteint grâce à un dispositif de pompage dans un distributeur de produit liquide de viscosité moyenne à forte, le distributeur comprenant au moins :
- un réservoir de produit liquide comprenant une ouverture d'alimentation associée à un clapet anti-retour et débouchant dans une chambre de pompage réalisée en partie à l'intérieur d'un soufflet élastique
- une tête de distribution mobile comprenant un orifice de distribution en liaison par des moyens d'appui, avec le soufflet en extension ou en compression,
caractérisé en ce que le soufflet comprend, à son extrémité en sortie de la chambre de pompage, une bague annulaire de réception formant un épaulement transversal lié à la paroi du soufflet et libérant, en son milieu, un passage, l'épaulement se prolongeant à sa périphérie par une portion cylindrique, la tête de distribution comprenant un conduit de sortie, communiquant avec l'orifice de distribution et débouchant à l'intérieur d'un organe creux, une valve comprenant au moins :
- une membrane élastique souple reliée par sa périphérie à un anneau de maintien, la membrane élastique comprenant au moins une partie bombée vers l'extérieur de la chambre de pompage, la partie bombée comprenant au moins une fente partageant la partie bombée en au moins deux portions,
- l'anneau de maintien rigide, monté sur l'épaulement et contre la portion cylindrique de la bague de réception, avec une étanchéité supérieure à celle de la partie bombée fendue,
- un manchon, prolongeant l'anneau à l'extérieur de la chambre de pompage, venant en contact étanche avec une surface périphérique externe de l'organe creux,
les portions de la partie bombée s'écartant lors d'une compression du soufflet par un appui sur la tête de distribution pour expulser le produit liquide par l'orifice de distribution, les portions de la partie bombée se rejoignant pour réduire le passage lors d'une extension du soufflet repoussant la tête de distribution et réaliser une aspiration de produit liquide dans la chambre de pompage, par l'ouverture d'alimentation.

Selon une autre particularité, les portions de la partie bombée se rejoignent bord à bord.

Selon une autre particularité, l'organe creux comprend un tube entourée par une surface cylindrique interne à la tête de distribution, la surface cylindrique interne étant disposée à une distance radiale déterminée du tube réalisant un espace de logement du manchon.

Selon une autre particularité, ia surface cylindrique interne de la tête de distribution est liée à des renforts intérieurs obliques s'élargissant progressivement en allant vers un fond de l'espace de logement du manchon.

Selon une autre particularité, le manchon comprend, à son extrémité, une partie s'élargissant radialement vers l'extérieur du manchon, formant une surface externe tronconique.

Selon une autre particularité, le manchon, en appui par son extrémité sur la tête de distribution, a une épaisseur déterminée rigidifiant le manchon qui transmet un effort de compression ou d'extension entre le soufflet et la tête de distribution.

Selon une autre particularité, la surface cylindrique interne à la tête de distribution est liée à un épaulement d'appui sur la bague de réception.

Selon une autre particularité, le manchon se termine par une bordure souple incurvée vers l'intérieur du manchon.

Selon une autre particularité, l'anneau de maintien est prolongé par des bras radiaux espacés l'un de l'autre, supportant une tige appuyant, en bout de course, sur le clapet de l'ouverture d'alimentation.

Selon une autre particularité, la partie bombée de la membrane est prolongée par un rétrécissement se prolongeant par l'anneau de maintien, le rétrécissement étant formé par deux portions tronconiques liées entre elles par leur bord de plus petit diamètre.

Selon une autre particularité, la valve est réalisée d'une seule pièce par moulage.

Selon une autre particularité, le soufflet et la bague de réception sont réalisés, par moulage, d'une seule pièce comprenant aussi un disque mobile tenu par des bras élastiques et disposé en face de l'ouverture d'alimentation pour réaliser son clapet anti-retour.

Selon une autre particularité, la tête de distribution comprend une surface extérieure cylindrique coulissant dans un guide cylindrique lié au réservoir, une bordure extérieure à l'extrémité de la surface extérieure cylindrique de la tête de distribution, venant en butée contre une bordure intérieure du guide cylindrique.

D'autres particularités et avantages de la présente invention apparaîtront plus clairement à la lecture de la description ci-après, faite en référence aux dessins annexés, dans lesquels :
- La figure 1 représente une vue en coupe d'un exemple de distributeur selon l'invention ;
- les figures 2, 3 et 4 représentent chacune une vue en coupe d'exemple de valve élastique montée sur un soufflet et dans une tête de distribution selon l'invention ;
- les figures 5, 6 et 7 représentent chacune une vue en coupe d'un exemple de valve d'étanchéité avant montage sur un soufflet, selon l'invention ;
- la figure 8 représente une vue de dessous d'un exemple de tête de distribution ;
- les figures 9 et 10 représentent chacune une vue en coupe d'un exemple de soufflet ;
- la figure 11 représente une vue en coupe d'un exemple de valve élastique montée sur un soufflet et dans une tête de distribution selon l'invention.

L'invention va être décrite en référence aux figures précédemment citées. Un produit liquide de viscosité moyenne à haute, comme par exemple un produit cosmétique, de type gel ou crème, devant être conservé à l'abri de l'air, est stocké dans un réservoir de contenance variable correspondant à la quantité de produit stocké. Le brevet US 5,152,434 décrit par exemple un tel réservoir dans un distributeur comprenant une chambre de pompage alimentée par un réservoir disposé dans un cylindre et limité par un piston mobile.

De manière non limitative, un piston (20) mobile est disposé en face d'une ouverture (21) d'alimentation en liquide, et coulisse dans un cylindre (22), le cylindre (22) et le piston (20) délimitant le réservoir (2). Le réservoir (2) alimente une chambre (3) de pompage par l'ouverture d'alimentation (21) à clapet anti-retour. Le clapet anti-retour empêche le produit liquide de circuler de la chambre (3) de pompage vers le réservoir (2) et autorise une circulation de liquide du réservoir (2) vers la chambre (3) de pompage. De manière non limitative, le piston (20) comprend un trou (23) fileté inférieur pour remplir le réservoir (2). Le trou (23) fileté est ensuite fermé par un bouchon (24). Lorsque le réservoir (2) est vide, le trou (23) fileté pourra être utilisé comme accroche pour tirer le piston (20) hors du cylindre (22). Le fond du cylindre (22) serra, par exemple, disposé vers le haut et se prolonge, à l'opposé du réservoir (2), par des éléments (25) recevant la pompe. L'ouverture (21) d'alimentation est par exemple réalisée dans une cloison commune à la chambre (3) de pompage et au fond du cylindre (22) du réservoir (2).

Le clapet anti-rètour d'alimentation comprend de manière non limitative, un disque (41) mobile disposé proche de l'ouverture (21) d'alimentation, dans la chambre (3) de pompage. Lors d'une augmentation de la pression dans la chambre (3) de pompage, le disque (41) maintenu proche de l'ouverture d'alimentation en fluide, est entraîné par le fluide commençant à circuler vers le réservoir, et se plaque immédiatement sur l'entrée (21) d'alimentation. La circulation du fluide vers le réservoir (2) est ainsi empêchée. De manière non limitative, le disque mobile est souple et comprend des bras (421, 422) sur sa périphérie, de largeur et d'épaisseur déterminées pour avoir une élasticité permettant au disque (41) d'être plaqué contre l'ouverture (21) d'alimentation. Le disque (41) au repos, est maintenu à une distance proche de l'ouverture d'alimentation. De manière non limitative, les bras (421, 422) du disque sont droits, comme représenté à la figure 9, ou en forme de « S », comme représenté à la figure 10.

Selon un autre exemple, un disque fendu élastique est disposé dans la chambre de pompage et s'appuie sur un croisillon disposé dans l'ouverture (21) d'alimentation, des portions du disque fendu s'écartant du croisillon pour laisser passer le fluide pompé. Ce disque fendu est, par exemple, disposé dans le prolongement de la paroi de la chambre de pompage, réalisée par la cloison commune avec le fond du cylindre, comprenant l'ouverture (21) d'alimentation. L'épaisseur du disque fendu détermine, par exemple, ses propriétés élastiques.

La chambre (3) de pompage est formée en partie par un organe à soufflet élastique moulé d'une seule pièce. L'organe à soufflet comprend, par exemple, une partie (44) médiane en plastique déformable, réalisée en accordéon. Cette partie (44) médiane, également appelée soufflet, est, par exemple, compressée sous l'action d'un utilisateur et revient en position non compressée grâce à ses propriétés élastiques. La partie (44) médiane élastique est, par exemple, prolongée d'un côté par une bague (43) cylindre d'appui contre le fond du cylindre (22). Cette bague (43) cylindrique est par exemple, enfoncée dans un logement (26) cylindrique du cylindre (22) du réservoir, autour de l'ouverture (21) d'alimentation. De manière non limitative, comme représenté à la figure 2, la bague (43) cylindre s'élargit à la jonction avec la partie (44) médiane en accordéon qui forme le soufflet élastique, pour permettre d'exercer un effort d'insertion de l'organe à soufflet dans le logement du cylindre (22) de réservoir.

De manière non limitative, le disque (41) mobile de fermeture de l'ouverture (21) d'alimentation avec ses bras (421, 422) élastiques de support, sont réalisés d'une seule pièce avec l'organe à soufflet. Les bras (421, 422) élastiques tenant le disque (41) mobile sont, par exemple, liés avec la paroi intérieure de la bague (43) cylindrique insérée dans le logement (26) autour de l'ouverture (21) d'alimentation.

La partie (44) médiane élastique en accordéon réalisant le soufflet, est par exemple prolongée du côté opposé au réservoir (2), par une bague (45, 46) de réception d'une valve élastique qui sera décrite ultérieurement. La bague (45, 46) recevant la valve élastique comprend, par exemple, un cylindre (45) permettant un appui radial sur la valve. Le cylindre (45) se prolonge, par exemple, par une couronne (46) plate, d'épaisseur déterminée, limitée par un cercle extérieur appartenant à ce cylindre (45). La couronne (46) plate est limitée par un cercle intérieur réalisant un passage du liquide expulsé. La partie médiane (44) élastique rejoint, par exemple la bague (45, 46) de réception de la valve au niveau de sa couronne (46). La couronne (46) permet un appui transversal de la valve. La valve s'appuie, par exemple, sur les parois de la bague de réception qui réalise un logement, de façon étanche. De manière non limitative, la bague (43) cylindrique d'insertion dans le logement (26) du cylindre (22) du réservoir, la partie (44) médiane élastique et la bague (45, 46) de réception de la valve sont réalisées de révolution autour d'un axe central de l'organe à soufflet.

Des exemples de valve élastique seule, sont représentés, de manière non limitative, sur les figures 5, 6, et 7. La valve disposée à la sortie de la chambre de pompage comprend une partie (51) bombée vers l'extérieur de la chambre (3) de pompage et fendue. De manière non limitative, la partie (51) bombée comprend une ou plusieurs fentes (F) de passage de liquide visqueux. Deux fentes (F) se croisent par exemple au sommet de la partie (51) bombée.

De façon avantageuse, la forme bombée de cette partie (51) de la valve de sortie, permet de fermer la chambre de pompage lors d'une aspiration en résistant à l'aspiration dans la chambre (3) de pompage. Une aspiration dans la chambre (3) de pompage serre les portions fendues les unes contre les autres, la partie (51) bombée étant alors soumise à une contrainte et fermée de façon étanche. D'autre part, lors d'une augmentation de la pression dans la chambre de pompage, la partie (51) bombée et fendue de la vanne de sortie s'ouvre, puisqu'un effort de poussée est exercé sur la partie (51) bombée, vers l'extérieur de la chambre (3) de pompage. Les fentes réalisent, par exemple, différentes portions s'écartant vers l'extérieur ou restant serrées ensembles, de façon étanche. Au repos l'élasticité de la valve de sortie tend à refermer la partie bombée fendue. De manière non limitative, la partie (51) bombée a un profil en voûte ou en portion de cercle, comme représenté aux figures 5 et 6, ou un profil en cloche, comme représenté à la figure 7.

De manière non limitative, la partie (51) bombée est prolongée à sa périphérie par un anneau (52) de maintien ou par un rétrécissement, lui-même prolongé par l'anneau (52) de maintien.

Le rétrécissement (59), représenté par exemple à la figure 6, comprend deux portions tronconiques jointes par leur bord de petit diamètre. Le rétrécissement est lié d'une part à la partie (51) bombée et d'autre part à l'anneau (52) de maintien. Ce rétrécissement (59) d'épaisseur déterminée, associé à la partie (51) bombée, permet, par exemple, de déterminer l'élasticité de la valve de sortie.

La partie (51) bombée et fendue est liée à l'anneau (52) de maintien, maintenu serré par son pourtour dans la bague (45, 46) réceptrice. Lors d'une augmentation de la pression dans la chambre (3) de pompage, la partie (51) bombée s'ouvre, l'anneau (52) de maintien étant alors maintenu par serrage dans la bague de réception de l'organe à soufflet. Lors d'une aspiration, l'anneau de maintien est maintenu radialement et transversalement dans le logement de l'organe à soufflet.

La jonction entre l'anneau de maintien et la bague de réception de l'organe à soufflet reste ainsi étanche. L'anneau (52) de maintien se prolonge d'autre part, à l'opposé de la chambre (3) de pompage, par un manchon (534, 535, 536) inséré dans la tête de distribution, pour réaliser une liaison étanche entre la sortie de la chambre (3) de pompage et un orifice de sortie de la tête de distribution.

De manière non limitative, comme représenté à la figure 5, l'anneau (52) de maintien se prolonge radialement par des bras (58) supportant une tige (57) disposée dans la chambre (3) de pompage et orientée vers le disque (41) mobile de fermeture de l'ouverture (21) d'alimentation. Les bras (58) supportant la tige (57) et disposés dans la chambre (3) de pompage, sont par exemple, répartis autour de la tige (57) avec des espaces de passage du liquide aménagés entre les bras (58) consécutifs. La tige (57) permet, par exemple, lorsque le soufflet est compressé, de réaliser un appui du disque (41) mobile contre l'ouverture (21) d'alimentation. Ainsi en bout de course, la fermeture de l'ouverture (21) d'alimentation est sécurisée par la tige (57) disposée dans le soufflet, sous la partie (51) bombée. De manière non limitative, le distributeur comprend un élément de blocage en position compressée, permettant à l'utilisateur de relâcher la tête de distribution maintenue enfoncée par l'élément de blocage. La tige (57) reste alors appuyée sur le disque (41) mobile, fermant ainsi l'ouverture (21) d'alimentation. Des éléments de blocage en position compressée seront décrits par la suite.

Le manchon (534, 535, 536) qui prolonge l'anneau (52) de maintien s'appuie par sa paroi interne contre la paroi externe d'une portion (65) de tube appartenant à la tête (6) de distribution. Le manchon (534, 535, 536) se prolonge, par exemple, par une extrémité (54, 56) épaissie ou une extrémité (56) incurvée, pour assurer l'étanchéité entre le manchon (534, 535, 536) et la portion (65) de tube. La portion de tube communique d'une part avec la partie (51) bombée réalisant la sortie de la chambre (3) de pompage et d'autre part avec un conduit (61) de sortie, par un orifice (612) de sortie. La tête de distribution comprend, par exemple, un cylindre (63) extérieur disposé autour de la portion (65) de tube et écartée d'une distance radiale déterminée pour loger le manchon entre le cylindre (63) extérieur et la portion (65) de tube. De manière non limitative, cet espace de logement du manchon se rétrécie à son extrémité pour serrer l'extrémité (54, 55) du manchon. L'extrémité du manchon est, par exemple tronconique et s'élargit vers l'extérieur du manchon en allant vers son extrémité. Des nervures (64) de renfort disposées dans le logement du manchon, le long du cylindre (63) extérieur de la tête de distribution réalisent par exemple un rétrécissement en bout de l'espace de logement du manchon. L'extrémité (54, 55) du manchon est alors serrée dans son logement et la face interne du manchon est plaquée de façon étanche contre la face externe de la portion de tube (65) de la tête de distribution.

Selon un autre exempie, le manchon (534, 535, 536) comprend une extrémité (56) incurvée vers l'intérieur du manchon, comme représenté à la figure 7. Cette extrémité (56) est par exemple réalisée plus fine pour pouvoir être étendue autour de la portion (65) de tube et enserrer cette portion de tube de façon étanche.

De manière non limitative, comme représenté aux figures 4 et 11, la partie (51) bombée est disposée proche de l'orifice (612) de sortie. Le sommet de la partie (51) bombée est, par exemple, disposé au même niveau que l'extrémité d'un manchon (537, 537) et proche de la paroi interne de la cloison réalisant la surface (S6) externe supérieure d'appui de la tête de distribution. Le volume de l'espace interne au distributeur, entre la sortie (F) de la chambre et l'orifice (611) de sortie est ainsi minimisé.

De manière non limitative, l'extrémité du manchon est élargie sur une hauteur déterminée permettant de renforcer le manchon avec son extrémité, pour transmettre un effort exercé par l'utilisateur sur le dessus (S6) de la tête de distribution. Le manchon transmet cet effort à l'anneau (52) de maintien en appui sur l'organe à soufflet qui subit un effort de compression. De même lorsque l'utilisateur relâche la tête de distribution, l'organe à soufflet se détend, par élasticité, et repousse la tête de distribution, par l'intermédiaire de l'anneau (52) de maintien et du manchon. De manière non limitative, la tête de distribution, maintenue par son rebord (62) extérieur, est dans une position dans laquelle le soufflet et la bordure d'étanchéité sont légèrement comprimés, au repos.

Selon un autre exemple, le cylindre (63) extérieur de la tête de distribution comprend un épaulement (66) intérieur venant directement en appui sur l'organe à soufflet. L'épaulement (66), comme représenté à la figure 1, vient par exemple en appui sur l'extrémité de la bague (45, 46) de réception de la valve. Le manchon réalise alors l'étanchéité sur la portion (65) de tube, sans transmettre d'effort de compression et de retour en position non compressée.

Le conduit (61) de sortie débouche, par exemple, à l'extérieur de la tête de distribution, par l'orifice (611) de distribution. Le conduit (61) de sortie débouche d'autre part, à l'intérieur de la tête de distribution, par l'orifice (612) de sortie entouré par la portion (65) de tube. De manière non limitative, la tête de distribution est guidée latéralement par une cloison (25) cylindrique prolongeant le fond du cylindre (22) du réservoir. L'extrémité du cylindre (63) extérieur de la tête de distribution comprend, par exemple, un rebord (62) orienté vers l'extérieur de la tête de distribution, ce rebord venant se bloquer contre un rebord (251) orienté vers l'intérieur, sur la cloison (25) cylindrique prolongeant le cylindre (22) du réservoir (2).

De manière non limitative, la tête de distribution comprend sur la partie extérieure guidée dans le cylindre (25) de guidage, un ou plusieurs ergots permettant un blocage en position compressée. La tête est par exemple, pivotée pour placer les ergots chacun dans un logement en « L », les logement en « L » étant placés contre le cylindre (25) intérieur de guidage, à une hauteur correspondant à la position des ergots, en position compressée.

L'utilisateur appuie par exemple sur la surface (S6) supérieure de la tête de distribution pour presser le soufflet. La chambre (3) de pompage est alors comprimée. Le clapet anti-retour disposé en face de l'ouverture (21) d'alimentation est alors fermé. La pression augmente dans la chambre (3) de pompage et la partie (51) bombée et fendue s'ouvre pour laisser passer le produit liquide à distribuer. La descente de la tête de distribution provoque l'expulsion de produit liquide par l'orifice de distribution, en passant par la portion (65) de tube et par le conduit (61) de sortie.

Le dispositif de distribution est ensuite ramené dans sa position de repos par élasticité, le soufflet revenant en position d'extension par élasticité, réalisant une aspiration dans la chambre (3) de pompage. Les portions de la partie (51) bombée, autour de la ou des fentes, se rapprochent, positionnant ainsi la valve à la sortie de la chambre (3) de pompage, en position fermée. La forme bombée permet d'apporter une meilleure résistance des portions de la partie (51) bombée, appuyées les unes contre les autres, de façon étanche. Le disque (41) mobile est repoussé de l'ouverture (21) d'alimentation, permettant à du produit liquide provenant du réservoir (2) d'être aspiré dans la chambre (3) de pompage. De manière non limitative, le piston (20) du réservoir (2) se rapproche de l'ouverture (21) d'alimentation, diminuant ainsi la capacité du réservoir (2).

De façon avantageuse, la valve disposée en sortie de la chambre de pompage est réalisée d'une seule pièce moulée, de même que l'organe à soufflet. Le pompage et l'étanchéité sont ainsi assurés grâce à ces deux pièces montées ensembles et coopérant avec une tête de distribution et un réservoir. Les différentes parties d'une même pièce moulée auront, par exemple, une élasticité déterminée par leur épaisseur. L'anneau de maintien aura, par exemple, une section plus grande que la partie bombée, pour être plus rigide. La matière utilisée pour le moulage comprendra, par exemple, du plastique ou un polymère ou du caoutchouc. De manière non limitative, un capot de fermeture du conduit de sortie est prévu pour venir se fixer, par clipsage ou par vissage, sur la tête de distribution.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de pompage dans un distributeur de produit liquide de viscosité moyenne à forte, le dispositif comprenant au moins :
- un réservoir (2) de produit liquide comprenant une ouverture (21) d'alimentation associée à un clapet (41, 421, 422) anti-retour et débouchant dans une chambre (3) de pompage réalisée en partie à l'intérieur d'un soufflet (44) élastique
- une tête (6) de distribution mobile comprenant un orifice (611) de distribution en liaison par des moyens (65, 535, 45) d'appui, avec le soufflet (44) en extension ou en compression,
le soufflet (44) comprenant, à son extrémité en sortie de la chambre (3) de pompage, une bague (45, 46) annulaire de réception formant un épaulement (46) transversal lié à la paroi du soufflet (44) et libérant, en son milieu, un passage, l'épaulement (46) se prolongeant à sa périphérie par une portion (45) cylindrique, la tête (6) de distribution comprenant un conduit (61) de sortie, communiquant avec l'orifice (611) de distribution et débouchant à l'intérieur d'un organe (65) creux, une valve comprenant au moins :
- une membrane (51, 59) élastique souple reliée par sa périphérie à un anneau (52) de maintien, la membrane élastique comprenant au moins une partie (51) bombée vers l'extérieur de la chambre (3) de pompage, la partie (51) bombée comprenant au moins une fente (F) partageant la partie (51) bombée en au moins deux portions,
- l'anneau (52) de maintien rigide, monté sur l'épaulement (46) et contre la portion (45) cylindrique de la bague (45, 46) de réception, avec une étanchéité supérieure à celle de la partie (51) tombée fendue,
- un manchon (534), prolongeant l'anneau (52) à l'extérieur de la chambre (3) de pompage, venant en contact étanche avec une surface périphérique externe de l'organe (65) creux,
les portions de la partie (51) bombée s'écartant lors d'une compression du soufflet (44) par un appui sur la tête (6) de distribution pour expulser le produit liquide par l'orifice (611) de distribution, les portions de la partie (51) bombée se rejoignant pour réduire le passage lors d'une extension du soufflet (44) repoussant la tête (6) de distribution et réaliser une aspiration de produit liquide dans la chambre (3) de pompage, par l'ouverture d'alimentation

2. Dispositif de pompage selon la revendication 1, **caractérisé en ce que** les portions de la partie (51) bombée se rejoignent bord à bord.

3. Dispositif de pompage selon la revendication 1 ou 2, **caractérisé en ce que** l'organe (65) creux comprend un tube (65) entourée par une surface cylindrique interne à la tête (6) de distribution, la surface cylindrique interne étant disposée à une distance radiale déterminée du tube (65) réalisant un espace de logement du manchon (534,535,536).

4. Dispositif de pompage selon l'une la revendication 3, **caractérisé en ce que** la surface cylindrique interne de la tête (6) de distribution est liée à des renforts (64) intérieurs obliques s'élargissant progressivement en allant vers un fond de l'espace de logement du manchon (534, 535, 536).

5. Dispositif de pompage selon la revendication 3 ou 4, **caractérisé en ce que** le manchon (534, 535) comprend, à son extrémité (534, 535), une partie s'élargissant radialement vers l'extérieur du manchon (534, 535), formant une surface externe tronconique.

6. Dispositif de pompage selon l'une des revendications 3 à 5, **caractérisé en ce que** le manchon (534,535), en appui par son extrémité sur la tête (6) de distribution, a une épaisseur déterminée rigidifiant le manchon (534, 535) qui transmet un effort de compression ou d'extension entre le soufflet (44) et la tête (6) de distribution.

7. Dispositif de pompage selon l'une des revendications 3 à 5, **caractérisé en ce que** la surface cylindrique interne à la tête (6) de distribution est liée à un épaulement d'appui (65) sur la bague de réception (45, 46).

8. Dispositif de pompage selon la revendication 7, **caractérisé en ce que** le manchon (536) se termine par une bordure souple incurvée (56) vers l'intérieur du manchon (536).

9. Dispositif de pompage selon l'une des revendications 1 à 8, **caractérisé en ce que** l'anneau (52) de maintien est prolongé par des bras (58) radiaux espacés l'un de l'autre, supportant une tige (57) appuyant, en bout de course, sur le clapet de l'ouverture (21) d'alimentation.

10. Dispositif de pompage selon l'une des revendications 1 à 9, **caractérisé en ce que** la partie (51) bombée de la membrane (51,59) est prolongée par un rétrécissement se prolongeant par l'anneau (52) de maintien, le rétrécissement (59) étant formé par deux portions (59) tronconiques liées entre elles par leur bord de plus petit diamètre.

11. Dispositif de pompage selon l'une des revendications 1 à 10, **caractérisé en ce que** la valve est réalisée d'une seule pièce par moulage.

12. Dispositif de pompage selon l'une des revendications 1 à 11, **caractérisé en ce que** le soufflet (44) et la bague (45,46) de réception sont réalisés, par moulage, d'une seule pièce comprenant aussi un disque (41) mobile tenu par des bras (421, 422) élastiques et disposé en face de l'ouverture (21) d'alimentation pour réaliser son clapet anti-retour (41,421,422).

13. Dispositif de pompage selon l'une des revendications 1 à 12, **caractérisé en ce que** la tête (6) de distribution comprend une surface extérieure cylindrique coulissant dans un guide cylindrique lié au réservoir (2), une bordure extérieure (62) à l'extrémité de la surface extérieure cylindrique de la tête (6) de distribution, venant en butée contre une bordure intérieure (251) du guide cylindrique.

## Claims

1. Pumping device in a distributor for a liquid product of medium to high viscosity, the device comprising at least:
- a reservoir (2) for liquid product comprising a feed opening (21) associated with a non-return valve (41, 421, 422) and opening into a pumping chamber (3) created partially inside a resilient bellows (44),
- a movable distribution head comprising a distribution orifice (611) connected by bearing means (65, 535, 45) to the bellows (44) which is expanded or compressed,
- the bellows (44) comprising at its end at the outlet from the pumping chamber (3) an annular receiving ring (45, 46) forming a transverse shoulder (46) which is joined to the wall of the bellows (44) leaving a free central passage, the shoulder (46) being extended on its periphery by a cylindrical portion (45), the distribution head (6) comprising an outlet duct (61) which communicates with the distribution orifice (611) and opens into the interior of a hollow member (65), a valve comprising at least:
- a flexible resilient diaphragm (51, 59) connected by its periphery to a retaining ring (52), the resilient diaphragm comprising at least one domed part (51) curved towards the exterior of the pumping chamber (3), the domed part (51) comprising at least one slot (F) which divides the domed part (51) into at least two portions,
- the rigid retaining ring (52) mounted on the shoulder (46) and against the cylindrical portion (45) of the receiving ring (45, 46) with better sealing than the slotted domed part (51),
- a sleeve (534) which extends the ring (52) outside the pumping chamber (3) and comes into sealed contact with an external peripheral surface of the hollow member (65), the portions of the domed part (51) moving apart during compression of the bellows (44) by bearing on the distribution head (6) in order to expel the liquid product through the distribution orifice (611), the portions of the domed part (51) coming together again in order to reduce the passage during an extension of the bellows (44) pushing the distribution head (6) to bring about suction of the liquid product into the pumping chamber (3) through the feed opening.

2. Pumping device as claimed in Claim 1, **characterised in that** the portions of the domed part (51) meet edge to edge.

3. Pumping device as claimed in Claim I or 2, **characterised in that** the hollow member (65) comprises a tube (65) surrounded by an internal cylindrical surface in the distribution head (6), the internal cylindrical surface being disposed at a defined radial distance from the tube (65), producing a space to accommodate the sleeve (534, 535, 536).

4. Pumping device as claimed in Claim 3, **characterised in that** the internal cylindrical surface of the distribution head (6) is linked to oblique interior reinforcements (64) which widen progressively towards a base of the space to accommodate the sleeve (534, 535, 536).

5. Pumping device as claimed in Claim 3 or 4, **characterised in that** the sleeve (534, 535) comprises, at its end (54, 55), a part which widens radially towards the exterior of the sleeve (534, 535), forming an external surface in the shape of a truncated cone.

6. Pumping device as claimed in any one of Claims 3 to 5, **characterised in that** the sleeve (534, 535), bearing with its end on the distribution head (6) has a defined thickness which stiffens the sleeve (534, 535) and transmits a compressing or extending force between the bellows (44) and the distribution head (6).

7. Pumping device as claimed in any one of Claims 3 to 5, **characterised in that** the internal cylindrical surface in the distribution head (6) is linked to a shoulder (65) bearing on the receiving ring (45, 46).

8. Pumping device as claimed in Claim 7, **characterised in that** the sleeve (536) ends in a flexible edge (56) curved towards the interior of the sleeve (536).

9. Pumping device as claimed in any one of Claims 1 to 8, **characterised in that** the retaining ring (52) is extended by radial arms (58) spaced apart from one another, supporting a rod (57) which at the end of its travel bears on the valve of the feed opening (21).

10. Pumping device as claimed in any one of Claims 1 to 9, **characterised in that** the domed part (51) of the diaphragm (51, 59) is extended by a narrowed part extended by the retaining ring (52), the narrowed part (55) being formed by two portions (59) in the shape of a truncated cone connected to one another by their edges of smaller diameter.

11. Pumping device as claimed in any one of Claims 1 to 10, **characterised in that** the valve is produced in one piece by moulding.

12. Pumping device as claimed in any one of Claims 1 to 11, **characterised in that** the bellows (44) sand the receiving ring (45, 46) are produced in one piece by moulding, also comprising a movable disc (41) held by resilient arms (421, 422) and disposed facing the feed opening (21) in order to produce the non-return valve (41, 421, 422) thereof.

13. Pumping device as claimed in any one of Claims 1 to 12, **characterised in that** the distribution head (6) comprises a cylindrical outer surface sliding in a cylindrical guide connected to the reservoir (2), an external edge (62) at the end of the cylindrical outer surface of the distribution head (6) coming into abutment against an internal edge (251) of the cylindrical guide.

## Patentansprüche

1. Pumpvorrichtung in einem Verteiler für flüssige Produkte mit einer mittleren bis hohen Viskosität, wobei die Vorrichtung mindestens Folgendes umfasst:
- ein Reservoir (2) für flüssig Produkte, das eine Zulauföffnung (21) umfasst, die mit einer Rückschlagklappe (41, 421, 422) verknüpft ist und in eine Pumpkammer (3) mündet, die zum Teil im Inneren eines elastischen Balgs (44) umgesetzt ist,
- einen beweglichen Verteilerkopf (6), der einen Verteilerdurchbruch (611) umfasst, in Verbindung mit dem Balg (44) bei Ausdehnung oder Kompression durch Auflagemittel (65, 535, 45);
wobei der Balg (44) an seinem Ende am Ausgang der Pumpkammer (3) einen Aufnahmering (45, 46) umfasst, der eine Querschulter (46) bildet, die mit der Wand des Balgs (44) verbunden ist, und in seiner Umgebung einen Durchlass freigibt, wobei die Schulter (46) sich an ihrem Rand durch einen zylindrischen Abschnitt (45) fortsetzt, wobei der Verteilerkopf (6) eine Austrittsleitung (61) umfaßt, die mit dem Verteilerdurchbruch (611) in Verbindung steht und im Inneren eines hohlen Elements (65) mündet, wobei ein Ventil mindestens Folgendes umfasst:
- eine elastische, weiche Membran (51, 59), die durch ihren Rand mit einem Haltering (52) verbunden ist, wobei die elastische Membran mindestens einen zur Außenseite der Pumpkammer (3) gewölbten Teil (51) umfasst, wobei der gewölbte Teil (51) mindestens einen Spalt (F) umfasst, der den gewölbten Teil (51) in mindestens zwei Abschnitte aufteilt,
- den steifen Haltering (52), der auf der Schulter (46) und gegen den zylindrischen Abschnitt (45) des Aufnahmerings (45, 46) angebracht ist, mit einer Dichtigkeit, die größer als die des gespaltenen gewölbten Teils (51) ist,
- eine Muffe (534), die den Ring (52) an der Außenseite der Pumpkammer (3) verlängert, wodurch er in dichten Kontakt mit einer äußeren Randfläche des hohle Elements (65) kommt,
wobei die Abschnitte des gewölbten Teils (51) sich während einer Kompression des Balgs (44) durch eine Auflage in den Verteilerkopf (6) ausbreiten, um das flüssige Produkt durch den Verteilerdurchbruch (611) auszustoßen, wobei die Abschnitte des gewölbten Teils (51) wieder zusammentreffen, um den Durchlass während einer Ausdehnung des Balgs (44) zu verkleinern, wodurch der Verteilerkopf (6) weggestoßen und ein Ansaugen des flüssigen Produkts in die Pumpkammer (3) durch Öffnen des Zulaufs erzielt wird.

2. Pumpvorrichtung nach Anspruch 1, **dadurch gekennzeichnet, dass** die Abschnitte des gewölbten Teils (51) auf Stoß wieder zusammentreffen.

3. Pumpvorrichtung nach Anspruch 1 oder 2, **dadurch gekennzeichnet, dass** das hohle Element (65) ein Rohr (65) umfasst, das von einer zylindrischen Fläche umgeben wird, die zum Verteilerkopf (6) innen liegt, wobei die zylindrische Innenfläche in einem radialen Abstand angeordnet ist, der von dem Rohr (65) bestimmt wird, wodurch ein Raum zum Unterbringen der Muffe (534, 535, 536) hergestellt wird.

4. Pumpvorrichtung nach Anspruch 3, **dadurch gekennzeichnet, dass** die zylindrische Innenfläche des Verteilerkopfs (6) mit schrägen innen liegenden Verstärkungen (64) verbunden ist, die sich zu einem Boden des Raums zum Unterbringen der Muffe (534, 535, 536) hin allmählich verbreitern.

5. Pumpvorrichtung nach Anspruch 3 oder 4, dadurch gekenntzeichnet, dass die Muffe (534, 535) an ihrem Ende (54, 55) einen Teil umfasst, der sich radial zur Außenseite der Muffe (534, 535) verbreitert, wodurch eine kegelstumpfförmige Außenfläche gebildet wird.

6. Pumpvorrichtung nach einem der Ansprüche 3 bis 5, **dadurch gekennzeichnet, dass** die Muffe (534, 535) bei Auflage auf dem Verteilerkopf (6) durch ihr Ende eine bestimmte Dicke aufweist, die die Muffe (534, 535) versteift, die einen Kompressions- oder Ausdehnungskraft zwischen dem Balg (44) und dem Verteilerkopf (6) überträgt.

7. Pumpvorrichtlmg nach einem der Ansprüche 3 bis 5, **dadurch gekennzeichnet, dass** die zylindrische Fläche, die zu dem Verteilerkopf (6) innen liegt, mit einer Auflageschulter (65) auf dem Aufnahmering (45, 46) verbunden ist.

8. Pumpvorrichtung nach Anspruch 7, dadurch gekenntzeichnet, dass die Muffe (536) in einer weichen Kante (56) endet, die zur Innenseite der Muffe (536) gekrümmt ist.

9. Pumpvorrichtung nach einem der Ansprüche 1 bis 8, **dadurch gekennzeichnet, dass** der Haltering (52) durch radiale, voneinander beabstandete Arme (58) verlängert ist, die eine Stange (57) tragen, die schließlich auf der Klappe der Zulauföffnung (21) aufliegt.

10. Pumpvorrichtung nach einem der Ansprüche 1 bis 9, **dadurch gekennzeichnet, dass** der gewölbte Teil (51) der Membran (51, 59) durch eine Verengung verlängert ist, die sich durch den Haltering (52) fortsetzt, wobei die Verengung (59) von zwei kegelstumpfförmigen Abschnitten (59) gebildet wird, die durch ihren Rand mit dem kleinsten Durchmesser miteinander verbunden sind.

11. Pump Vorrichtung nach einem der Ansprüche 1 bis 10, **dadurch gekennzeichnet, dass** das Ventil durch Gießen in einem einzigen Stück hergestellt wird.

12. Pumpvorrichtung nach einem der Ansprüche 1 bis 11, **dadurch gekennzeichnet, dass** der Balg (44) und der Aufnahmering (45, 46) durch Gießen in einem einzigen Stück hergestellt werden, das außerdem eine bewegliche Scheibe (41) umfasst, die von elastischen Armen (421, 422) gehalten wird und gegenüber der Zulauföffnung (21) anbeordnet ist, um deren Rückschlagklappe (41, 421, 422) umzusetzen.

13. Pumpvorrichtung nach einem der Ansprüche 1 bis 12, **dadurch gekennzeichnet, dass** der Verteilerkopf (6) eine zylindrische Außenfläche unfasst, die in einer zylindrischen Führung gleitet, die mit dem Reservoir (2) verbunden ist, wobei eine Kante (62), die zu der zylindrischen Außenfläche des Verteilerkopf (6) außen liegt, in Anschlag mit einer Innenkante (251) der zylindrischen Führung kommt.
